# EUROPÄISCHE PATENTSCHRIFT

(11) **EP 0 885 715 B1**
(45) Veröffentlichungstag und Bekanntmachung des Hinweises auf die Patenterteilung: **16.10.2002**
(21) Anmeldenummer: 98109440.2
(22) Anmeldetag: 25.05.1998
(51) Int. Cl.: B31B 41/00

(54) **Verfahren und Vorrichtung zur Herstellung von gefalzten und in Briefhüllen kuvertierten Schriftstücken**
Method and apparatus for printing, folding and covering a letter in a envelope
Méthode et dispositif pour l'impression, le pliage et le recouvrement d'une lettre par une enveloppe

(30) Priorität: 23.05.1997 DE 19721662
(43) Veröffentlichungstag der Anmeldung: 23.12.1998
(73) Patentinhaber: Bühler, Walter, 86399 Bobingen (DE)
(72) Erfinder: Bühler, Walter, 86399 Bobingen (DE)
(74) Vertreter: Münich, Wilhelm, Dr.

(56) Entgegenhaltungen:
- EP-A- 0 541 836
- US-A- 4 733 856
- US-A- 4 972 655

## Beschreibung

### Technisches Gebiet

Die Erfindung bezieht sich auf ein Verfahren und eine Vorrichtung zur Herstellung von gefalzten und in Briefhüllen kuvertierten Schriftstücken.

### Stand der Technik

Beispielsweise bei Werbesendungen, bei Rundschreiben, bei Bauchrieben z.B. mit PIN-Nummern etc. besteht ein Bedarf für ein kostengünstiges Verfahren zur Herstellung von gefalzten und in Briefhüllen kuvertierten Schriftstücken.

Bekannte Verfahren und Vorrichtungen erzeugen Schriftstücke, die in der Regel sofort als Massendrucksache erkannt werden. So wird gemäß der EP 0541 836 A1 das Schriftstück mehrfach gefalzt und anschließend derart verleimt, daß Teile des Schriftstücks die "Briefhülle bilden". Damit kann der Brief sofort als Massendrucksache erkannt werden. Dies ist insbesondere bei der Übersendung von PIN-Nummern, Kreditkarten etc. nachteilig, da die Sendungen leicht von Unbefugten identifiziert und dementsprechend entwendet werden können.

### Darstellung der Erfindung

Der Erfindung liegt die Aufgabe zugrunde, ein Verfahren und eine Vorrichtung zur Herstellung von gefalzten und in Briefhüllen kuvertierten Schriftstücken anzugeben, bei denen die Schriftstücke nicht das typische Aussehen von Massendrucksachen haben, sondern einem individuellen Brief möglichst ähnlich sehen.

Eine erfindungsgemäße Lösung dieser Aufgabe ist in den unabhängigen Ansprüche 1 bzw. 4 angegeben. Weiterbildungen der Erfindung sind Gegenstand der abhängigen Ansprüche.

Bei dem erfindungsgemäßen Verfahren wird Endlos-Druckpapier, das bedruckt sein kann oder nach Bedarf vor dem Schneiden bedruckt wird, von wenigstens einer Rolle zugeführt, gefalzt und derart geschnitten, daß die - nach dem Falzen - kurze Seite des Papiers in Förderrichtung liegt und das abgeschnittene Blatt die gewünschte Größe hat.

Weiterhin wird über das oder die gefalzten Blätter von wenigstens einer Rolle beidseitig Briefhüllenpapier gelegt und verleimt. Anschließend wird das Briefhüllenpapier derart quer zur Förderrichtung abgeschnitten, daß. die Briefhülle größere Innenabmessungen als die Außenabmessungen des Schriftstücks hat.

Damit ist es möglich, auch für einen Serienbrief "online", d.h. bei der Herstellung ein Kuvert herzustellen, das zumindest in etwa das Aussehen eines ,normalen, d.h. vorgefertigten" Kuverts hat, und das nicht mit dem Schriftstück verbunden bzw. "einstückig mit diesem ausgebildet" ist.

Bei der im Anspruch 2 angegebenen Weiterbildung des erfindungsgemaßen Verfahrens zieht die Briefhüllenbahn(en) das einseitig abgeschnittene Blatt aus einer Schneideeinrichtung, so daß das Blatt auf der gegenüberliegenden Seite abgeschnitten werden kann.

Bei einer bevorzugten Weiterbildung des erfindungsgemaßen Verfahrens ist die Fördergeschwindigkeit der BriefhUllenbahn(en) größer als die des Druckpapiers. Damit ist es problemlos möglich, ein Kuvert herzustellen, dessen Abmessungen in Förderrichtung größer als die des Schriftstücks sind.

Die erfindungsgemäße Vorrichtung zur Herstellung von gefalzten und in Briefhüllen kuvertierten Schriftstücken weist folgende Merkmale auf:
- wenigstens eine erste Papierzuführeinheit, die von einer Rolle Endlos-Druckpapier zuführt, das in der Weise bedruckt wird, daß die Druckzeilen bei Hochformat-Bedruckung in Papier-Förderrichtung verlaufen,
- eine Falzeinrichtung, die das Druckpapier derart faltet, daß die Falzkanten in Förderrichtung verlaufen,
- eine erste Papier-Schneideeinrichtung, die das Druckpapier senkrecht (quer) zur Förderrichtung schneidet,
- wenigstens eine zweite Papierzuführeinheit, die von wenigstens einer Rolle Endlos-BriefhUllenpapier zu führt,
- wenigstens eine Leimauftrageinheit für das Briefhüllenpapier,
- eine Zusammenführstation, die nach der ersten Schneideinrichtung angeordnet ist, und in der das mit Leim versehene Briefhüllenpapier über das oder die gefalzten Blätter gebracht wird, und
- eine zweite Schneideeinrichtung, die die Briefhülle senkrecht (quer) zur Förderrichtung beschneidet.

Bevorzugt sind zwei weitere Papierzuführeinheiten vorgesehen, von denen die eine das Briefhüllenpapier für die Briefhüllenoberseite und die andere das Briefhüllenpapier für die Briefhüllenunterseite fördert.

Dabei kann zwischen der ersten Papierzuführeinheit und der ersten Papier-Schneideeinrichtung eine Druckeinrichtung vorgesehen sein, die das Druckpapier bedruckt. Diese Druckeinrichtung kann eine herkömmliche Druckeinrichtung für Massendruck sein; insbesondere kann sie wenigstens ein Druckwerk für den nicht individualisierten Teil des Schriftstücks und/oder wenigstens ein Druckwerk für den individualisierten Teil des Schriftstücks aufweisen.

Das Druckwerk für den nicht individualisierten Teil des Schriftstücks kann beispielsweise eine Offset-Druckeinrichtung sein, während das Druckwerk für den individualisierten Teil des Schriftstücks wenigstens eine Non-Impakt-Druckeinheit, wie eine Laser- oder Tintenstrahldruckeinheit oder eine Impact-Druckeinheit - z.B. einen Nadel- oder Typenraddrucker - oder dgl. aufweisen kann.

Weiterhin ist es bevorzugt, wenn die Falzeinrichtung in Papierförderrichtung vor der Zusammenführstation und insbesondere vor der ersten Papier-Schneideeinrichtung angeordnet ist.

Die Zusammenführstation kann beispielsweise einen Saugbändertisch, Gummibänder oder Kettenförderer mit Klammern aufweisen. Ferner kann die Übergabe der einzelnen Teile bzw. Bahnen auch mittels einer Saugplatte erfolgen.

Die Leimauftrageinheit für die Längsleimung der Briefhüllen kann bei einer weiteren Ausführungsform wenigstens eine Düse aufweisen, während die Leimauftrageinheit für die Querleimung der Briefhüllen Walzen, Düsenanordnungen, einen oder mehrere Auftragstifte oder dgl. aufweisen kann. Ferner kann eine Präge- bzw. Riffelungsstation vorgesehen sein, die die Briefhüllenbahnen im Bereich der (Quer- und/oder Längs-)Verleimung mit einer Riffelung und insbesondere mit einer gegenseitig versetzten Prägung, bei der die "Zähne" der Oberseite in 'Vertiefungen" der Unterseite und umgekehrt greifen, versieht.

Bei einer weiteren Ausgestaltung der Erfindung schneidet die zweite Schneideeinrichtung die Briefhüllen derart ab, daß die Abmessung der Briefhüllen größer ist als die Abmessung der Schriftstücke.

Weiterhin kann ein Adressdaten-Druckwerk für die Briefhülle vorgesehen sein.

Alternativ kann eine Station vorgesehen sein, die in das Briefhüllenpapier ein Adressfenster einbringt.

Der Eindruck eines persönlichen Briefes wird weiter dadurch verstärkt, daß eine Station vorgesehen ist, die die Briefhülle durch Umlegen des Randes der Briefhüllen-Oberseitenbahn unter die Unterseitenbahn verschließt.

Die erfindungsgemäße Vorrichtung wird bevorzugt von einer Steuereinheit und insbesondere einem Computer gesteuert. Die Steuereinheit kann auch den Druck der individualisierten Daten steuern.

Weiterhin ist es bevorzugt, wenn eine Veredelungsstation vorgesehen ist, in der das Schriftstück durch Stanzen, Aufbringen von Aufklebern oder dgl. veredelt wird.

### Kurze Beschreibung der Zeichnung

Die Erfindung wird nachstehend ohne Beschränkung des allgemeinen Erfindungsgedankens anhand eines Ausführungsbeispiels unter Bezugnahme auf die Zeichnung exemplarisch beschrieben, auf die im übrigen hinsichtlich der Offenbarung aller im Text nicht näher erläuterten erfindungsgemäßen Einzelheiten ausdrücklich verwiesen wird. Es zeigen:
- Fig. 1: schematisiert eine Seitenansicht einer erfindungsgemäßen Vorrichtung, und
- Fig. 2: eine Aufsicht auf die in Fig. 1 gezeigte Vorrichtung.

### Beschreibung eines Ausführungsbeispiels

Die in den Fig. 1 und 2 gezeigte Vorrichtung zur Herstellung von gefalzten und in Briefhüllen kuvertierten Schriftstücken weist eine erste Papierzuführeinheit auf, die mittels Rollen bzw. Walzen 1 von einer Papierrolle 2 Endlos-Druckpapier 3 zu - bei dem gezeigten Ausführungsbeispiel sechs - Offsetdruckwerken 4 zuführt, die das Druckpapier 3 -gegebenenfalls mehrfarbig - in der Weise bedrucken, daß die Druckzeilen bei Hochformat-Bedruckung in Papier-Förderrichtung verlaufen. Alternativ könne auch mehrere Papierzuführeinheiten vorgesehen sein, wenn ein mehrseitiger Brief erstellt werden soll. Diese Papierzuführeinheiten können in gleicher Weise ausgebildet sein oder bereits bedrucktes Papier fördern.

Nach den Druckwerken 4 für den nicht individualisierten Teil des Schriftstücks sind bei dem gezeigten Ausführungsbeispiel zwei Druckwerke 5 für den individualisierten Teil des Schriftstücks - Anrede, Adresse, persönliches Angebot oder dgl. - angeordnet, die eine Non-Impakt-Druckeinheit, wie eine Laser- oder Tintenstrahldruckeinheit oder eine Impact-Druckeinheit oder dgl. sein können.

Über weitere Rollen 1 wird die Papierbahn 3 zu einer Falzeinrichtung 6 gefördert, die das noch nicht geschnittene Druckpapier derart faltet, daß die Falzkanten in Förderrichtung verlaufen. Im Anschluß an die Falzeinrichtung 6 ist eine erste Papier-Schneideeinrichtung 7 angeordnet, die das Druckpapier 3 senkrecht, d.h. quer zur Förderrichtung schneidet.

Beispielsweise bei der Kuvertierung von DIN A4 Schriftstücken in entsprechende Briefformate entspricht die Falzung der entsprechenden DIN-Falzung mit zwei Falzungen längs der Schmalseite des DIN A4-Blattes.

Ferner sind zwei zweite Papierzuführeinheiten vorgesehen, die von zwei Rollen 8 Endlos-Briefhüllenpapier zuführen, von denen die Bahn 9 das Briefhüllenpapier für die Briefhüllenoberseite und die Bahn 10 das Briefhüllenpapier für die Briefhüllenunterseite ist.

Nach der Rolle 8 für die Briefhüllenoberseite ist ein Adreßdatendruckkopf 11 vorgesehen, der individuelle Adreßdaten auf die Briefoberseite druckt.

Nach der Rolle 8 für die Briefhüllenunterseite ist ein Querleimungswerk 12 vorgesehen, das Leim zum Verleimen des Kuverts aufbringt. Die Leimauftrageinheit für die Querleimung der Briefhüllen kann Walzen, Düsenanordnungen, einen oder mehrere Auftragstifte oder dgl. aufweisen. Zusätzlich können Prägestationen vorgesehen sein, die das Briefhüllenpapier zur Verbesserung der Verleimung "riffeln".

Weiterhin kann eine Leimauftrageinheit für die Längsleimung der Briefhüllen vorgesehen sein, die z.B. wenigstens eine Düse aufweist.

Im Anschluß an die vorstehend beschriebenen Stationen ist eine Zusammenführstation vorgesehen, die beispielsweise einen Saugbändertisch 13 aufweist, und in der das mit Leim versehene Briefhüllenpapier über das oder die gefalzten bedruckten Blätter gebracht und zur Verleimung zusammengeführt wird.

Im Anschluß hieran ist eine zweite Schneideeinrichtung 14 vorgesehen, die die verleimte Briefhülle senkrecht (quer) zur Förderrichtung beschneidet.

Die Erfindung zeichnet sich insbesondere dadurch aus, daß das geförderte Endlospapier in Förderrichtung und nicht senkrecht zu dieser gefaltet wird.

Weiterhin ist es bevorzugt, wenn die zweite Schneideeinrichtung 14 die Briefhüllen derart abschneidet, daß die Abmessung der Briefhüllen größer ist als die Abmessung der Schriftstücke ist.

Alternativ oder zusätzlich kann eine Station vorgesehen sein, die in das Briefhüllenpapier ein Adressfenster einbringt.

Ferner ist es bevorzugt, wenn eine Station vorgesehen ist, die die Briefhülle durch Umlegen des Randes der Briefhüllen-Oberseitenbahn unter die Unterseitenbahn verschließt.

In jedem Falle ist es von Vorteil, wenn eine (nicht gezeigte) Steuereinheit und insbesondere ein Computer die Vorrichtung steuert. Die Steuereinheit kann auch den Druck der individualisierten Daten steueren.

Weiterhin kann eine Veredelungsstation vorgesehen sein, in der das oder die Schriftstücke durch Stanzen, Aufbringen von Aufklebern oder dgl. veredelt werden.

Wenn mehrere Bahnen für bedrucktes oder zu bedruckendes Papier vorgesehen sind, kann die Zusammenführstation derart ausgebildet sein, daß mehrere Blätter in einer Briefhülle kuvertiert werden. Von diesen Schriftstücken kann wenigstens eines nicht gefalzt sein.

## Patentansprüche

1. Verfahren zur Herstellung von gefalzten und in Briefhüllen kuvertierten Schriftstücken,
bei dem Endlos-Druckpapier (3), das bedruckt sein kann oder nach Bedarf vor dem Schneiden bedruckt wird, von einer Rolle (2) zugeführt, gefalzt und derart geschnitten wird, daß die kurze Seite des Papiers in Förderrichtung liegt und das abgeschnittene Blatt die gewünschte Größe hat, bei dem beidseitig über das oder die gefalzten Blätter von wenigstens einer Rolle (8) zugeführtes Briefhüllenpapier gelegt und verleimt wird, und
bei dem das Briefhüllenpapier anschließend derart quer zur Förderrichtung abgeschnitten wird, daß die Briefhülle größere Innenabmessungen als die Außenabmessungen des Schriftstücks hat.

2. Verfahren nach Anspruch 1,
**dadurch gekennzeichnet, daß** die Briefhüllenbahn(en) das einseitig abgeschnittene Blatt aus einer Schneideeinrichtung (7) zieht, so daß das Blatt auf der zweiten Seite abgeschnitten werden kann.

3. Verfahren nach Anspruch 2,
**dadurch gekennzeichnet, daß** die Fördergeschwindigkeit der Briefhüllenbahn(en) größer als die des Druckpapiers ist.

4. Vorrichtung zur Herstellung von gefalzten und in Briefhüllen kuvertierten Schriftstücken, mit
- wenigstens einer ersten Papierzuführeinheit (1), die von einer Rolle (2) Endlos-Druckpapier (3) zuführt, das in der Weise bedruckt ist oder wird, daß die Druckzeilen bei Hochformat-Bedruckung in Papier-Förder-richtung verlaufen,
- wenigstens einer Falzeinrichtung (6), die das Druckpapier derart faltet, daß die Falzkanten in Förderrichtung verlaufen,
- wenigstens einer ersten Papier-Schneideeinrichtung (7), die das Druckpapier senkrecht (quer) zur Förderrichtung schneidet,
- wenigstens einer zweiten Papierzuführeinheit, die von wenigstens einer Rolle (8) Endlos-Briefhüllenpapier zuführt,
- wenigstens einer Leimauftrageinheit (12) für das Briefhüllenpapier,
- einer Zusammenführstation (13), die nach der ersten Schneideinrichtung angeordnet ist, und in der das mit Leim versehene Briefhüllenpapier über das oder die gefalzten Blätter gebracht wird, und
- einer zweiten Schneideeinrichtung (14), die die Briefhülle senkrecht (quer) zur Förderrichtung beschneidet.

5. Vorrichtung nach Anspruch 4,
**dadurch gekennzeichnet, daß** zwei zweite Papierzuführeinheiten vorgesehen sind, von denen die eine das Briefhüllenpapier für die Briefhüllenoberseite und die andere das Briefhüllenpapier für die Briefhüllenunterseite fördert.

6. Vorrichtung nach Anspruch 4 oder 5,
**dadurch gekennzeichnet, daß** zwischen der ersten Papierzuführeinheit und der ersten Papier-Schneideeinrichtung eine Druckeinrichtung vorgesehen ist, die das Druckpapier bedruckt.

7. Vorrichtung nach Anspruch 6,
**dadurch gekennzeichnet, daß** die Druckeinrichtung wenigstens ein Druckwerk für den nicht individualisierten Teil des Schriftstücke und/oder wenigstens ein Druckwerk für den individualisierten Teil des Schriftstücks aufweist.

8. Vorrichtung nach Anspruch 7,
**dadurch gekennzeichnet, daß** das Druckwerk für den nicht individualisierten Teil des Schriftstücke wenigstens ein Offsetdruckwerk aufweist.

9. Vorrichtung nach Anspruch 7 oder 8,
**dadurch gekennzeichnet, daß** das Druckwerk für den individualisierten Teil des Schriftstücke wenigstens eine Non-Impakt-Druckeinheit, wie eine Laser- oder Tintenstrahldruckeinheit oder eine Impact-Druckeinheit oder dgl. aufweist.

10. Vorrichtung nach einem der Ansprüche 4 bis 9,
**dadurch gekennzeichnet, daß** die Falzeinrichtung in Papierförderrichtung vor der Zusammenführstation angeordnet ist.

11. Vorrichtung nach Anspruch 10,
**dadurch gekennzeichnet, daß** die Falzeinrichtung vor der ersten Papier-Schneideeinrichtung angeordnet ist.

12. Vorrichtung nach einem der Ansprüche 4 bis 11,
**dadurch gekennzeichnet, daß** die Zusammenführstation einen Saugbändertisch, eine Saugplatte, Gummibänder oder Kettenförderer mit Klammern aufweist.

13. Vorrichtung nach einem der Ansprüche 4 bis 12,
**dadurch gekennzeichnet, daß** die Leimauftrageinheit für die Längsleimung der Briefhüllen wenigstens eine ' Düse aufweist.

14. Vorrichtung nach einem der Ansprüche 4 bis 13,
**dadurch gekennzeichnet, daß** die Leimauftrageinheit für die Querleimung der Briefhüllen Walzen, Düsenanordnungen, einen oder mehrere Auftragstifte oder dgl. aufweist.

15. Vorrichtung nach einem der Ansprüche 4 bis 14
**dadurch gekennzeichnet, daß** die zweite Schneideeinrichtung die Briefhüllen derart abschneidet, daß die Abmessung der Briefhüllen größer ist als die Abmessung der Schriftstücke.

16. Vorrichtung nach einem der Ansprüche 4 bis 15,
**dadurch gekennzeichnet, daß** ein Adressdaten-Druckwerk für die Briefhülle vorgesehen ist.

17. Vorrichtung nach einem der Ansprüche 4 bis 15
**dadurch gekennzeichnet, daß** eine Station vorgesehen ist, die in das Briefhüllenpapier ein Adressfenster einbringt.

18. Vorrichtung nach einem der Ansprüche 4 bis 17,
**dadurch gekennzeichnet, daß** eine Station vorgesehen ist, die die Briefhülle durch Umlegen des Randes der Briefhüllen-Oberseitenbahn unter die Unterseitenbahn verschließt.

19. Vorrichtung nach einem der Ansprüche 4 bis 18,
**dadurch gekennzeichnet, daß** die Vorrichtung eine Steuereinheit und insbesondere einen Computer enthält, die die Vorrichtung steuert.

20. Vorrichtung nach Anspruch 19,
**dadurch gekennzeichnet, daß** die Steuereinheit den Druck der individualisierten Daten steuert.

21. Vorrichtung nach einem der Ansprüche 4 bis 20,
**dadurch gekennzeichnet, daß** eine Veredelungsstation vorgesehen ist, in der das Schriftstück durch Stanzen, Aufbringen von Aufklebern oder dgl. veredelt wird.

22. Vorrichtung nach einem der Ansprüche 4 bis 21,
**dadurch gekennzeichnet, daß** mehrere Druckpapier-Bahnen vorgesehen sind, und
daß die Zusammenführstation derart ausgebildet ist, daß mehrere Blätter in einer Briefhülle kuvertiert werden.

23. Vorrichtung nach Anspruch 22,
**dadurch gekennzeichnet, daß** wenigstens eines der Schriftstücke nicht gefalzt ist.

24. Vorrichtung nach einem der Ansprüche 4 bis 23,
**dadurch gekennzeichnet, daß** eine Präge- bzw. Riffelungsstation vorgesehen ist, die die Briefhüllenbahnen im Bereich der Verleimung mit einer Riffelung und' insbesondere mit einer gegenseitig versetzten Prägung versieht.

## Claims

1. Method of producing folded pieces of writing enclosed in envelopes,
wherein endless printing paper (3), that may be printed or that is printed upon demand prior to cutting, is supplied from a reel (2), is folded and so cut that the short side of the paper extends in the conveying direction and that the severed sheet has the desired size, wherein an envelope paper supplied from at least one reel (8) is placed on both sides over the folded sheet or sheets and is glued, and wherein said envelope paper is subsequently severed across the conveying direction in such a manner that the envelope presents inside dimensions exceeding the outside dimensions of the piece of writing.

2. Method according to Claim 1,
**characterised in that** said envelop web(s) draw(s) the sheet severed on one side out of a cutting means (7) such that the sheet may be severed on the second side.

3. Method according to Claim 2,
**characterised in that** the conveying speed of said envelope web(s) is higher than the speed of the printing paper.

4. Apparatus for producing folded pieces of writing enclosed in envelopes, comprising
- at least one first paper supply unit (1), which supplies from a reel (2) endless printing paper (3) that is printed in a manner that in the case of portrait printing format the printing lines extend in the paper conveying direction,
- at least one folding means (6) that folds the printing paper in such a way that the folding lines extend in the conveying direction,
- at least one first paper cutting means (7) that cuts the printing paper in a direction orthogonal on (across) the conveying direction,
- at least one second paper supply unit that supplies endless envelope paper from a reel (8),
- at least one glue application unit (12) for said envelope paper,
- one joining station (13) disposed downstream of said first cutting means, in which the envelope paper provided with glue is placed over said folded sheet or sheets, and
- a second cutting means (14) that trims said envelope in a direction orthogonal on (across) the conveying direction.

5. Apparatus according to Claim 4,
**characterised in that** two further paper supply units are provided whereof the first one conveys said envelope paper for the upper side of the envelopes whilst the other one conveys the envelope paper for the lower side of the envelope.

6. Apparatus according to Claim 4 or 5,
**characterised in that** a printing means is provided between said first paper supply unit and said first paper cutting means, which prints the printing paper.

7. Apparatus according to Claim 6,
**characterised in that** said printing means comprises at least one printing unit for the non-individualised part of the pieces of writing and/or at least one printing unit for the individualised part of the piece of writing.

8. Apparatus according to Claim 7,
**characterised in that** said printing unit for the non-individualised part of the pieces of writing comprises at least one off-set printing unit.

9. Apparatus according to Claim 7 or 8,
**characterised in that** said printing unit for the individualised part of the pieces of writing comprises at least one non-impact printing unit such as a laser or ink jet printing unit, or an impact printing unit or the like.

10. Apparatus according to any of the Claims 4 to 9,
**characterised in that** said folding means is disposed upstream of the joining station, seen in the paper conveying direction.

11. Apparatus according to Claim 10,
**characterised in that** said folding means is disposed upstream of said first paper cutting means.

12. Apparatus according to any of the Claims 4 to 11,
**characterised in that** said joining station comprises a suction band table, a suction plate, rubber bands or chain conveyors with clips.

13. Apparatus according to any of the Claims 4 to 12,
**characterised in that** said glue applying unit for longitudinal gluing of the envelopes comprises at least one nozzle.

14. Apparatus according to any of the Claims 4 to 13,
**characterised in that** said glue applying unit for transverse gluing of the envelopes comprises rollers, nozzle systems, one or several applicator pins or the like.

15. Apparatus according to any of the Claims 4 to 14,
**characterised in that** said second cutting means severs said envelopes in such a way that the dimensions of the envelopes exceed the dimensions of the pieces of writing.

16. Apparatus according to any of the Claims 4 to 15,
**characterised in that** an address data printing unit is provided for the envelope.

17. Apparatus according to any of the Claims 4 to 15,
**characterised in that** a station is provided that inserts an address window in said envelope paper.

18. Apparatus according to any of the Claims 4 to 17,
**characterised in that** a station is provided that closes said envelope by folding the edge of the upper-side envelope web under the lower-side web.

19. Apparatus according to any of the Claims 4 to 18,
**characterised in that** the apparatus includes a controller and particularly a computer for controlling the apparatus.

20. Apparatus according to Claim 19,
**characterised in that** said controller controls the operation of printing the individualised data.

21. Apparatus according to any of the Claims 4 to 20,
**characterised in that** a finishing station is provided in which said piece of writing is finished by punching, application of stick-on labels or the like.

22. Apparatus according to any of the Claims 4 to 21,
**characterised in that** several printing paper webs are provided, and
that said joining station is so configured that several sheets are enclosed in one envelope.

23. Apparatus according to Claim 22,
**characterised in that** said folding means is disposed upstream of said first paper cutting means.

24. Apparatus according to any of the Claims 4 to 23,
**characterised in that** an embossing or serration station is provided that provides said envelope webs with a serration and particularly with a mutually offset embossing mark in the gluing region.

## Revendications

1. Procédé à produire des documents pliés et renfermés dans des enveloppes, dans lequel du papier d'impression en continu (3), qui peut être imprimé ou qui est imprimé sur demande avant coupage, est alimenté à partir d'un rouleau (2), est plié et coupé de façon, que le court côté du papier s'étende en sens de transport et que la feuille détachée ait la taille souhaitée, dans laquelle un papier d'enveloppes, qui est alimenté d'au moins un rouleau (8), est placé des deux côtés sur la feuille pliée ou les feuilles pliées, en étant collé, et dans lequel ledit papier d'enveloppes est ensuite détaché en travers du sens de transport d'une façon, que l'enveloppe présente des dimensions intérieures plus grandes que les dimensions extérieures du document.

2. Procédé selon la revendication 1,
**caractérisé en ce que** ladite feuille continue d'enveloppes ou respectivement lesdites feuilles continues d'enveloppes tire(nt) la feuille détachée d'un côté en dehors d'un moyen coupeur (7) de façon, qu'on puisse détacher ladite feuille du deuxième côté.

3. Procédé selon la revendication 2,
**caractérisé en ce que** la vitesse de transport de ladite feuille continue ou lesdites feuilles continues d'enveloppes est plus grand que la vitesse du papier d'impression.

4. Appareil à produire des documents pliés renfermés dans des enveloppes, comprenant:
- au moins une première unité d'alimentation de papier (1), qui alimente, à partir d'un rouleau (2), du papier d'impression en continu (3) qui est imprimé de façon, qu'au cas d'un format à la française, les lignes d'impression s'étendent en sens de transport du papier,
- au moins un moyen de pliage (6), qui replie le papier d'impression d'une façon, que les lignes de pliage s'étendent en sens de transport,
- au moins un premier moyen de coupage du papier (7), qui coupe le papier d'impression en un sens orthogonal sur (en travers) le sens de transport,
- au moins une deuxième unité d'alimentation de papier, qui alimente du papier continu d'enveloppes d'un rouleau (8),
- au moins une unité colleuse (12) pour ledit papier d'enveloppes,
- une poste de réunion (13), disposée en aval dudit premier moyen coupeur, dans laquelle le papier d'enveloppes, qui est muni du colle, est placé sur ladite feuille ou lesdites feuilles pliées, et
- un deuxième moyen coupeur (14), qui coupe à dimension ladite enveloppe en un sens orthogonal (en travers) au sens de transport.

5. Appareil selon la revendication 4,
**caractérisé en ce que** deux unités d'alimentation de papier additionnelles sont disposées, dont la premier transfère ledit papier d'enveloppes pour le côté supérieur des enveloppes, pendant que l'autre transfère le papier d'enveloppes pour le côté inférieur de l'enveloppe.

6. Appareil selon la revendication 4 ou 5,
**caractérisé en ce qu'**un moyen d'impression est disposé entre ladite première unité d'alimentation de papier et ledit premier moyen de coupage du papier, pour imprimer sur le papier d'impression.

7. Appareil selon la revendication 6,
**caractérisé en ce que** ledit moyen d'impression comprend au moins une groupe d'impression pour la partie non individualisée des documents et/ou au moins une groupe d'impression pour la partie individualisée du document.

8. Appareil selon la revendication 7,
**caractérisé en ce que** ladite groupe d'impression pour la partie non individualisée des documents comprend au moins une groupe d'impression offset.

9. Appareil selon la revendication 7 ou 8,
**caractérisé en ce que** ladite groupe d'impression pour la partie individualisée des documents comprend au moins une groupe d'impression non frappante, comme une groupe d'impression à laser ou à jet d'encre, ou une groupe d'impression frappante ou une groupe similaire.

10. Appareil selon une quelconque des revendication 4 à 9,
**caractérisé en ce que** ledit moyen de pliage est disposé an amont de ladite poste de réunion, vu en sens de transport du papier.

11. Appareil selon la revendication 10,
**caractérisé en ce que** ledit moyen de pliage est disposé en amont dudit premier moyen de coupage du papier.

12. Appareil selon une quelconque des revendication 4 à 11,
**caractérisé en ce que** ladite poste de réunion comprend une table d'aspiration à bande, une plaque aspiratrice, des rubans caoutchoutées ou des convoyeurs à chaîne aux agrafes.

13. Appareil selon une quelconque des revendication 4 à 12,
**caractérisé en ce que** ladite unité colleuse pour le collage longitudinal des enveloppes comprend au moins une buse.

14. Appareil selon une quelconque des revendication 4 à 13,
**caractérisé en ce que** ladite unité colleuse pour le collage transversal des enveloppes comprend des rouleaux, des systèmes à buses, un ou plusieurs de chevilles d'apport, ou des éléments similaires.

15. Appareil selon une quelconque des revendication 4 à 14,
**caractérisé en ce que** ledit deuxième moyen coupeur détache lesdites enveloppes d'une façon, que les dimensions des enveloppes sont plus grandes que les dimensions des documents.

16. Appareil selon une quelconque des revendication 4 à 15,
**caractérisé en ce qu'**une groupe d'impression de données d'adresse est prévue pour l'enveloppe.

17. Appareil selon une quelconque des revendication 4 à 15,
**caractérisé en ce qu'**une poste est disposée, qui produit une fenêtre d'adresse dans ledit papier d'enveloppes.

18. Appareil selon une quelconque des revendication 4 à 17,
**caractérisé en ce qu'**une poste est disposée, qui ferme ladite enveloppe en repliant le bord de la feuille d'enveloppe du côté supérieur sous la feuille du côté inférieur.

19. Appareil selon une quelconque des revendication 4 à 18,
**caractérisé en ce que** l'appareil comprend un organe de commande et en particulier un ordinateur à commander l'appareil.

20. Appareil selon la revendication 19,
**caractérisé en ce que** ledit organe de commande actionne et commande les fonctions d'impression des données individualisées.

21. Appareil selon une quelconque des revendication 4 à 20,
**caractérisé en ce qu'**une poste d'amélioration est disposée, dans laquelle ledit document est fini par découpage, collage des d'étiquettes ou par des opérations similaires.

22. Appareil selon une quelconque des revendication 4 à 21,
**caractérisé en ce que** plusieurs feuilles continues de papier d'impression sont envisagées, et
**en ce que** ladite poste de réunion est configurée de façon, que plusieurs feuilles soient renfermées dans une seule enveloppe.

23. Appareil selon la revendication 22,
**caractérisé en ce que** ledit moyen de pliage est disposé en amont dudit premier moyen de coupage du papier.

24. Appareil selon une quelconque des revendication 4 à 23,
**caractérisé en ce qu'**une poste d'estampage ou de cannelage est disposée, qui applique un estampage ou un cannelage auxdites feuilles continues d'enveloppes, et en particulier un estampage en déport mutuel dans la zone de collage.
